# EUROPÄISCHE PATENTSCHRIFT

(11) **EP 2 425 681 B1**
(45) Veröffentlichungstag und Bekanntmachung des Hinweises auf die Patenterteilung: **19.07.2017**
(21) Anmeldenummer: 10725007.8
(22) Anmeldetag: 02.04.2010
(51) Int. Cl.: H05B 33/08

(54) **TREIBERSCHALTUNG FÜR EINE LED**
DRIVING CIRCUIT FOR AN LED
CIRCUIT DE PILOTAGE POUR UN DEL

(30) Priorität: 03.04.2009 AT 21409 U; 09.11.2009 AT 17692009
(43) Veröffentlichungstag der Anmeldung: 07.03.2012
(73) Patentinhaber: Tridonic GmbH & Co KG, 6851 Dornbirn (AT)
(72) Erfinder: Zimmermann, Michael, 8888 Heiligkreuz (CH); PEREIRA, Eduardo, 8854 Siebnen (CH)
(74) Vertreter: Barth, Alexander
(86) Internationale Anmeldenummer: PCT/EP2010/002134
(87) Internationale Veröffentlichungsnummer: WO 2010/112238

(56) Entgegenhaltungen:
- WO-A1-2005/115058
- US-A1- 2007 182 347
- US-A1- 2007 267 984
- RAND D ET AL: "Issues, Models and Solutions for Triac Modulated Phase Dimming of LED Lamps", POWER ELECTRONICS SPECIALISTS CONFERENCE, 2007. PESC 2007. IEEE, IEEE, PISCATAWAY, NJ, USA, 17 June 2007 (2007-06-17), pages 1398-1404, XP031218489, ISBN: 978-1-4244-0654-8

## Beschreibung

Die Erfindung betrifft eine Treiberschaltung für eine LED gemäß dem Oberbegriff des Patentanspruchs 1 und ein Verfahren zur Ansteuerung einer LED gemäß dem Oberbegriff des Patentanspruchs 19.

### Technisches Gebiet

Derartige Treiberschaltungen werden in Beleuchtungssystemen verwendet, um eine farbige oder flächige Beleuchtung von Räumen, Wegen oder auch Fluchtwegen zu erreichen. Üblicherweise werden dabei die Leuchtmittel von Betriebsgeräten angesteuert und bei Bedarf aktiviert. Für eine derartige Beleuchtung werden organische oder anorganische Leuchtdioden (LED) als Lichtquelle genutzt.

### Stand der Technik

Zur Beleuchtung werden anstelle von Gasentladungslampen und Glühlampen immer häufiger auch Leuchtdioden als Lichtquelle eingesetzt. Die Effizienz und Lichtausbeute von Leuchtdioden wird immer stärker erhöht, so dass sie bei verschiedenen Anwendungen der Allgemeinbeleuchtung bereits zum Einsatz kommen. Allerdings sind Leuchtdioden Punktlichtquellen und strahlen stark gebündeltes Licht aus.

Heutige LED Beleuchtungssystem haben oft jedoch den Nachteil, dass aufgrund von Alterung oder durch Austausch einzelner LEDs oder LED Module sich die Farbabgabe oder die Helligkeit verändern kann. Zudem hat die Sekundäroptik einen Einfluss auf das Thermomanagement, da die Wärmeabstrahlung behindert wird. Zudem kann es aufgrund von Alterung und Wärmeeinwirkung zu einer Veränderung des Phosphors der LED kommen.

Eine Helligkeitsänderung ist oft nur mit einer aufwändigen Steuerschaltung möglich, eine einfache Anschlußmöglichkeit an handelsübliche Dimmer ist nicht gegeben, da es in Zusammenwirkung mit den meisten Dimmern zu einem Flackern des Lichtes kommt, oder die Dimmer gar nicht funktionieren.

Leuchtmittel, die einen störungsfreien und energiesparenden Betrieb durch ein Leuchtmittel mit Leuchtdioden ohne die oben genannten Nachteile bzw. unter einer deutlichen Reduzierung dieser Nachteile ermöglicht, sind bereits aus US 2007/0182347 und WO2005/115058 beispielsweise bekannt.

### Darstellung der Erfindung

Es ist die Aufgabe der Erfindung, eine alternative Lösung bereitzustellen, insbesondere betreffend die Überwachung des Stromes, der durch den handelsüblichen Dimmer abschneidet wird. Diese Aufgabe wird für eine gattungsgemäße Vorrichtung erfindungsgemäß durch die kennzeichnenden Merkmale des Patentanspruchs 1, gelöst. Besonders vorteilhafte Ausführungen der Erfindung sind in den Unteransprüchen beschrieben.

Die erfindungsgemäße Lösung für eine Vorrichtung zum Betreiben von LEDs (organische oder anorganische Leuchtdioden) beruht auf dem Gedanken, dass eine Treiberschaltung für eine LED einen Anschluss für eine Netzspannung, eine Filterschaltung und einen Gleichrichter, eine Induktivität und einen Schalter aufweist. Die Induktivität weist eine Primärwicklung und eine daran gekoppelte Sekundärwicklung auf.

Die Induktivität wird aufmagnetisiert, wenn der Schalter geschlossen ist, und die Induktivität wird entmagnetisiert, wenn der Schalter geöffnet ist, und zumindest während der Phase der Entmagnetisierung speist der Strom durch die Induktivität die LED.

Die Ausschaltdauer des Schalters kann von der erfassten Amplitude des Stromes durch die LED abhängig sein. Die Ausschaltdauer des Schalters kann zusätzlich oder alternativ vom Entmagnetisierungsstrom abhängig sein.

Es ist eine Überbrückungsschaltung vorhanden, die über einen Gleichrichter mit dem Anschluss für eine Netzspannung verbunden ist und die deaktiviert wird, wenn ein Strom über den Gleichrichter in die Induktivität und den Schalter und /oder das Zwischenspeicherelement fließt.

Es wird immer dann eine Überbrückungsschaltung deaktiviert, wenn ein Strom in die Treiberschaltung für eine LED fließt. Ein Strom in die Treiberschaltung für eine LED fließt immer dann, wenn über den Gleichrichter ein Strom über die Induktivität und den Schalter oder in das Zwischenspeicherelement fließt. Als Stromdetektor kann ein Entkoppelglied oder ein Stromüberwachungsglied dienen.

Der Gleichrichter, über den die Überbrückungsschaltung mit dem Anschluss für eine Netzspannung verbunden ist, kann entweder der gleiche Gleichrichter sein, über den ein Strom in die Induktivität und den Schalter oder das Zwischenspeicherelement fließt, oder es kann ein weiterer Gleichrichter parallel zu diesem ersten Gleichrichter vorhanden sein.

Die erfindungsgemäße Lösung betrifft auch ein Leuchtmittel für eine LED, mit einem Sockel zum Einsatz des Leuchtmittels in einen handelsüblichen Lampensockel, aufweisend eine erfindungsgemäße Treiberschaltung gebildet werden.

Die Erfindung betrifft auch ein Verfahren zur Ansteuerung einer LED, wobei die LED über eine Treiberschaltung angesteuert wird, und die Treiberschaltung aus einem Anschluss für eine Netzspannung über eine Filterschaltung (L1) und einen Gleichrichter (GR1) gespeist wird, und die Treiberschaltung ein Zwischenspeicherelement, eine Induktivität (L2) und einen Schalter (S1) aufweist,
wobei eine am Ausgang des Gleichrichters (GR1) vorhandene Überbrückungsschaltung (R40, Q4) deaktiviert wird, wenn ein Strom über den Gleichrichter (GR1) in Treiberschaltung fließt.

Auf diese Weise ist es möglich, eine sehr gleichbleibende und gleichmäßige Ausleuchtung einer Fläche durch ein Leuchtmittel mit Leuchtdioden, die auf einfache Weise in der Helligkeit steuerbar ist, zu erreichen.

### Beschreibung der bevorzugten Ausführungsbeispiele

Nachfolgend soll die Erfindung anhand der beigefügten Zeichnung näher erläutert werden. Es zeigen:
Fig. 1 zeigt eine grundsätzliche Ausgestaltung einer erfindungsgemäßen Vorrichtung zur Betreiben von LED
Fig. 2 zeigt eine Ausgestaltung einer erfindungsgemäßen Vorrichtung
Fig. 3 zeigt eine weitere Ausgestaltung einer erfindungsgemäßen Vorrichtung
Fig. 4 zeigt eine weitere Ausgestaltung einer erfindungsgemäßen Vorrichtung

Nachfolgend wird die grundsätzliche Schaltung zum Betreiben einer LED, die Basis für die Erfindung ist, anhand eines Ausführungsbeispiels gemäß Fig. 1 mit einer Treiberschaltung für eine LED erklärt.

Die Treiberschaltung für eine LED weist einen Anschluss für eine Netzspannung, eine Filterschaltung (L1) und einen Gleichrichter (GR1), eine Induktivität (L2) und einen Schalter (S1) auf. Auf den Gleichrichter (GR1) folgt ein Zwischenspeicherelement (C1), wobei dieses vorzugsweise nur zum Herausfiltern von hochfrequenten Spannungsänderungen dient und nicht eine starke Glättung der Spannung am Ausgang des Gleichrichters (GR1) vornimmt. Es kann sich bei dem Zwischenspeicherelement (C1) beispielsweise um einen Kondensator, vorzugsweise einen Filterkondensator, handeln. Die Induktivität (L2) weist vorzugsweise eine Primärwicklung (L2p) und eine daran gekoppelte Sekundärwicklung (L2s) auf.

Die Induktivität (L2) wird aufmagnetisiert, wenn der Schalter geschlossen ist, und die Induktivität (L2) wird entmagnetisiert, wenn der Schalter S1 geöffnet ist, und zumindest während der Phase der Entmagnetisierung speist der Strom durch die Induktivität (L2) die LED.

Der Schalter S1 wird stets nur dann geöffnet, wenn der Strom durch den Schalter S1 einen vorgegebenen Schwellenwert erreicht hat.
Der Strom durch den Schalter S1 kann mittels einer Stromerfassung Ip (beispielsweise einen Stromshunt) erfasst werden.

Die Stromerfassung Ip kann aber auch direkt am Schalter S1 erfolgen (beispielsweise bei einem sog. SENSE FET, der eine integrierte Überwachung des Stromes enthält). Insbesondere ist keine zeitliche Begrenzung der Einschaltzeitdauer vorgegeben, sondern es ist auch eine unendliche Einschaltzeit des Schalters S1 möglich.

Die Äusschaltdauer des Schalters S1 kann von der erfassten Amplitude des Stromes durch die LED abhängig sein. Vorzugsweise ist die Rückführung der Erfassung der Amplitude des Stromes durch die LED potentialgetrennt ausgeführt (d.h. die Regelschleife für die Abhängigkeit der Ausschaltdauer des Schalters S1). Die Ausschaltdauer kann aber beispielsweise auch festgelegt sein (fix eingestellt).

Die Ausschaltdauer des Schalters S1 kann beispielsweise auch vom Entmagnetisierungsstrom direkt oder indirekt abhängig sein.
Der Schalter S1 kann immer dann eingeschaltet werden, wenn eine Entmagnetisierung der Induktivität (L2) festgestellt wird. Ein Einschalten kann aber auch immer erst bei entmagnetisierter Induktivität (L2) erfolgen, zwischen dem Zeitpunkt der Entmagnetisierung und dem Wiedereinschalten kann auch eine gewisse Zeitspanne liegen.

Die Treiberschaltung kann an einen handelüblichen Dimmer angeschlossen werden, und der Schalter S1 kann während der Phasen, in denen der Dimmer einen Teil der Phase abschneidet, geschlossen sein, um einen Reststrom über die Induktivität und den Schalter S1 zu führen und somit den Dimmer zu belasten. Dieser Reststrom durch den Schalter S1 wird vorzugsweise durch den vorgegebenen Schwellenwert begrenzt, um eine Überlastung des Schalters S1 zu vermeiden.
Die Induktivität (L2) kann Transformator (L2p, L2s) sein, der als potentialtrennendes Glied dient.

Es kann also die Treiberschaltung durch hochfrequentes Takten des Schalters (S1) Energie über die Induktivität (L2) an das Leuchtmittel (LED) übertragen werden. Der Schalter (S1) kann beispielsweise ein Feldeffekttransistor, wie beispielsweise ein MOSFET, oder ein Bipolartransistor sein.

Die Überwachung der aktuellen Amplitude der Versorgungsspannung Vin kann durch eine Überwachungsschaltung U1 erfolgen. Die Überwachungsschaltung U1 kann beispielsweise eine integrierte Schaltung (beispielsweise ein ASIC, Microcontroller oder DSP) sein. Die Überwachungsschaltung U1 kann abhängig von der Überwachung der aktuellen Amplitude der Versorgungsspannung Vin den Schwellenwert für das Öffnen des Schalters S1 vorgeben.

Der Schwellenwert wird vorzugsweise wie bereits erwähnt aufgrund der Überwachung der aktuellen Amplitude der Versorgungsspannung Vin vorgegeben. Als Schwellenwert können beispielsweise nur zwei Werte vorgegeben werden, wobei bei Anliegen einer Versorgungsspannung Vin unterhalb eines bestimmten Wertes der untere Schwellenwert vorgegeben wird und bei Überschreiten eines bestimmten Wertes für die Versorgungsspannung Vin der obere Schwellenwert vorgegeben wird. Es ist aber auch möglich, dass mehrere Schwellenwerte in einer Art Tabelle abgelegt sind und diese entsprechend den Vorgaben der Tabelle für verschiedene Spannungsbereiche der Versorgungsspannung Vin vorgegeben werden.

Die Überwachungsschaltung U1 kann beispielsweise über dem Zwischenspeicherelement C1 bzw. am (positiven) Ausgang des Gleichrichters GR1 erfassen oder auch, sofern vorhanden, vor dem Entkoppelglied oder den Spannungsunterschied über dem Entkoppelglied (vorzugsweise durch je eine Spannungsmessung vor und hinter dem Entkoppelglied) erfassen. In einer einfachen Variante erfolgt die Spannungsmessung mittels eines Spannungsteilers, der die Spannung über dem Zwischenspeicherelement C1 bzw. am (positiven) Ausgang des Gleichrichters GR1 abgreift und auf ein Potential herabsetzt, welches durch die Überwachungsschaltung U1 ausgewertet werden kann.

Die Überwachungsschaltung U 1 kann aber auch so ausgelegt sein (beispielsweise in Hochvolttechnologie), dass sie direkt die Spannung über dem Zwischenspeicherelement C1 bzw. am (positiven) Ausgang des Gleichrichters GR1 erfassen kann.

Die Überwachungsschaltung U1 kann auch den Schalter S1 ansteuern. In diesem Fall kann die Überwachungsschaltung U1 einerseits den Strom durch den Schalter S1 kann mittels einer Stromerfassung Ip (beispielsweise einen Stromshunt) überwachen und zusätzlich die aktuelle Amplitude der Versorgungsspannung Vin überwachen. Zusätzlich kann die Ansteuerung des Schalters (S1) von weiteren Überwachungen abhängig sein, beispielsweise von einer Überwachung der Entmagnetisierung der Induktivität L2, der erfassten Spannung der LED oder der erfassten Amplitude des Stromes durch die LED. Vorzugsweise sind alle Rückführungen oder Überwachungen auf der Sekundärseite potentialgetrennt ausgeführt, d.h. die Rückkopplung der auf der Ausgangsseite (Sekundärseite) erfassten Signale zur Überwachungsschaltung U1 erfolgt über eine Potentialtrennung (beispielsweise mittels Optokoppler oder Transformator). Vorzugsweise ist wie bereits erläutert die Ausschaltdauer des Schalters S1 von der erfassten Amplitude des Stromes durch die LED abhängig.

Der vorgegebene Schwellenwert kann von der aktuellen Amplitude der Versorgungsspannung abhängen. In einer einfachen Variante kann beispielweise, wenn die Versorgungsspannung einen gewissen Wert überschreitet, eine Erhöhung des Schwellenwertes erfolgen.

Die magnetisch an die Primärwicklung L2p gekoppelte Sekundärwicklung L2s ist mit einem Gleichrichter (D2) und einer Glättungsschaltung (C2) verbunden, an welche die LED angeschlossen werden können. Der Gleichrichter (D2) an der Sekundärwicklung L2s des Transformators kann durch eine Diode D2 oder auch durch einen Vollweggleichrichter gebildet werden.

Die Induktivität L2 kann bei ihrer Entmagnetisierung eine Glättungsschaltung speisen, diese Glättungsschaltung kann beispielsweise ein Kondensator C2 oder ein LC (Kondensator-Induktivität C2-L3) oder CLC (Kondensator-Induktivität -Kondensator C2-L3-C3) Filter sein. Die Sekundärseite mit der Glättungsschaltung (C2) ist vorzugsweise so ausgelegt, dass eine Konstantstromspeisung der LED ermöglicht wird.

Es kann die Treiberschaltung mit der Überwachungsschaltung U1 auch so ausgelegt sein, dass der Schalter (S1) auch geschlossen gehalten wird, wenn das Leuchtmittel (LED) nicht in Betrieb ist oder nur mit einer Versorgungsspannung Vin gespeist wird, die weit unterhalb der nominalen Versorgungsspannung Vin liegt, und stets nur dann geöffnet wird, wenn der Strom durch den Schalter (S1) einen vorgegebenen Schwellenwert erreicht hat. Beispielsweise durch eine Halteschaltung kann der Schalter (S1) im geschlossenen Zustand gehalten werden, sofern er nicht durch eine entsprechende aktive Ansteuerung ausgeschaltet wird. Beispielsweise kann die aktive Ansteuerung zum Ausschalten (Öffnen) des Schalters (S1) durch Überbrücken der Halteschaltung oder durch ein Herabziehen des Ansteuerpegels für den Steueranschluß des Schalters (S1) erfolgen.

Die Halteschaltung kann auch derart ausgeführt sein, dass sie, sobald eine geringe Spannung am Eingang der Treiberschaltung anliegt, bereits den Schalter (S1) geschlossen hält, während die Treiberschaltung an sich noch nicht anläuft.

Somit kann ein Leuchtmittel für eine LED gebildet werden, mit einem Sockel zum Einsatz des Leuchtmittels in einen handelsüblichen Lampensockel, aufweisend eine erfindungsgemäße Treiberschaltung.

Nachfolgend wird die Erfindung anhand eines Ausführungsbeispiels gemäß Fig. 2, Fig. 3 und Fig. 4 mit einer Treiberschaltung für eine LED erklärt.

Die Treiberschaltung stimmt von der Grundschaltung her mit der der Fig. 1 überein und weist wie bereits bei Fig. 1 erklärt einen Anschluss für eine Netzspannung, auf den ein Gleichrichter GR1 und eine Filterschaltung L1 sowie ein Zwischenspeicherelement folgen. Darauf folgt eine Induktivität L2 und einen Schalter S1.
Die Induktivität L2 wird aufmagnetisiert, wenn der Schalter S1 geschlossen ist, und die Induktivität L2 entmagnetisiert wird, wenn der Schalter S1 geöffnet ist, und zumindest während der Phase der Entmagnetisierung speist der Strom durch die Induktivität L2 die LED.

Die Treiberschaltung kann als Hochsetzsteller-Schaltung oder auch als Sperrwandler-Schaltung aufgebaut sein. Vorteilhafterweise ist die Sperrwandler-Schaltung oder die Hochsetzsteller-Schaltung potentialgetrennt ausgeführt, d.h. die getaktete Induktivität L2 der Treiberschaltung weist eine Sekundärwicklung L2s auf, die magnetisch an die Primärwicklung L2p der Induktivität L2 gekoppelt ist.

Ein Stromdetektor, vorzugsweise ein unidirektionales Entkoppelglied, ist zwischen dem Gleichrichter GR1 und dem Zwischenspeicherelement C1 enthalten.

Gemäß den Beispielen der Fig. 2 und 3 kann das Entkoppelglied als Stromdetektor durch eine Diode D1 gebildet werden. Es kann aber auch ein Vollweggleichrichter DV1 als Entkoppelglied dienen.
Mittels des Stromdetektors kann der Stromfluß über den Gleichrichter (GR1) in die Induktivität (L2) und den Schalter (S1) und / oder den Zwischenspeicher (Filterkondensator) (C1) überwacht werden.

Am Ausgang des Gleichrichters GR1 ist eine Überbrückungsschaltung (R40, Q4) vorhanden, die deaktiviert wird, wenn der Stromdetektor (beispielsweise das Entkoppelglied) einen Strom durchlässt.

Es wird also immer dann eine Überbrückungsschaltung (R40, Q4) aktiviert wird, wenn ein Strom in die Treiberschaltung für eine LED fließt. Ein Strom in die Treiberschaltung für eine LED fließt immer dann, wenn über den Gleichrichter GR1 ein Strom über die Induktivität L2 und den Schalter S1 oder in das Zwischenspeicherelement fließt. Das Entkoppelglied wirkt somit als Stromdetektor.

Sobald ein Strom über den Gleichrichter GR1 ein Strom über die Induktivität L2 und den Schalter S1 oder in das Zwischenspeicherelement fließt, fällt über dem Entkoppelglied eine Spannung ab, die nur geringfügig höher als die Spannung über dem Zwischenspeicherelement ist (also die Spannung hinter dem Entkoppelglied). Diese Spannung über dem Entkoppelglied kann überwacht werden. Aufgrund dieser Überwachung kann durch eine Überwachungsschaltung U1 erfolgen. Diese Überwachungsschaltung U1 kann beispielsweise eine integrierte Schaltung sein.

Die Überwachungsschaltung U1 kann abhängig von der Überwachung des Entkoppelgliedes als Stromdetektor die Überbrückungsschaltung (R40, Q4) aktivieren oder deaktiveren.

Die Überwachungsschaltung U1 kann beispielsweise nur die Spannung vor dem Entkoppelglied oder den Spannungsunterschied über dem Entkoppelglied (vorzugsweise durch je eine Spannungsmessung vor und hinter dem Entkoppelglied) erfassen.

Die Überwachungsschaltung U1 kann auch den Schalter S1 ansteuern.

Das Entkoppelglied als Stromdetektor kann durch eine Diode D1 gebildet werden. Es kann aber auch ein Vollweggleichrichter DV1 als Entkoppelglied dienen. Mittels des Stromdetektors kann der Stromfluß über den Gleichrichter (GR1) in die Induktivität (L2) und den Schalter (S1) und / oder den Filterkondensator (C1) überwacht werden.

Die Treiberschaltung kann an einen handelüblichen Dimmer angeschlossen werden, und die Überbrückungsschaltung (R40, Q4) kann während der Phasen aktiviert sein, in denen der Dimmer einen Teil der Phase abschneidet, um einen Reststrom über die Überbrückungsschaltung (R40, Q4) sowie die Induktivität L2 und den Schalter S1 zu führen und somit den Dimmer zu belasten.

Das Zwischenspeicherelement kann beispielsweise durch eine Valley Fill Schaltung (Fig. 3) oder aber auch durch einen Filterkondensator (Glättungskondensator) C1 (Fig. 2) gebildet werden.

Der Schalter S1 kann immer dann eingeschaltet werden, wenn eine Entmagnetisierung der Induktivität L2 festgestellt wird. Ein Einschalten kann aber auch immer erst bei entmagnetisierter Induktivität L2 erfolgen, zwischen dem Zeitpunkt der Entmagnetisierung und dem Wiedereinschalten kann auch eine gewisse Zeitspanne liegen.

Der Schalter S1 kann beispielsweise durch einen integrierten Schaltkreis für eine Leistungsfaktorkorrektur angesteuert werden. Die Überwachungsschaltung U1 kann eine Steuerschaltung für eine Leistungsfaktorkorrektur enthalten.

Die Induktivität L2 kann ein Transformator L2p, L2s sein, der als potentialtrennendes Glied dient. Dabei ist die Primärwicklung L2p des Transformators in Serie mit dem Schalter S1 verbunden. Die magnetisch an die Primärwicklung L2p gekoppelte Sekundärwicklung L2s ist mit einem Gleichrichter (D2) und einer Glättungsschaltung (C2) verbunden, an welche die LED angeschlossen werden können. Der Gleichrichter (D2) an der Sekundärwicklung L2s des Transformators kann durch eine Diode D2 oder auch durch einen Vollweggleichrichter gebildet werden.

Die Ein- und / oder Ausschaltdauer des Schalters S1 kann von der erfassten Amplitude des Stromes durch die LED abhängig sein. Vorzugsweise sinkt die Ein- und / oder Ausschaltdauer des Schalters S1 aber nicht auf Null oder nahe Null ab. In einer einfachen Variante kann beispielweise eine Begrenzung des Stromes durch die LED durch eine Begrenzung der Einschaltdauer erfolgen.

Die Induktivität L2 kann bei ihrer Entmagnetisierung eine Glättungsschaltung (C2) speisen, diese Glättungsschaltung (C2) kann beispielsweise ein Kondensator C2 oder ein LC oder CLC Filter sein. Die Überbrückungsschaltung (R40, Q4) kann durch einen Widerstand R40 in Serie mit einem Schalter Q4 gebildet werden.

Die Überbrückungsschaltung kann aber auch als Überbrückungsschaltung eine Stromquelle (Konstantstromquelle) aufweisen. Ein Beispiel für eine Stromquelle (Konstantstromquelle) ist in Fig. 4 dargestellt.

In Fig. 4 ist nur ein Ausschnitt der erfindungsgemäßen Treiberschaltung für ein Leuchtmittel dargestellt.

Der Stromdetektor wird hier durch Stromüberwachungsglied R34 gebildet. Abhängig vom Stromfluß durch das Stromüberwachungsglied R34 kann die Überwachungsschaltung U1 (gebildet durch einen Transistor Q5 und einen Widerstand R30, der mit einer internen Spannungsversorgung Vcc verbunden ist) die Überbrückungsschaltung aktivieren oder deaktivieren. Sobald ein ausreichender Stromfluß durch den Stromdetektor (also das Stromüberwachungsglied R34) festgestellt wird, wird die Überbrückungsschaltung deaktiviert. Der Stromfluß durch das Stromüberwachungsglied R34 (Stromdetektor) ist der Strom, der über den Gleichrichter (GR1) in die Induktivität (L2) und den Schalter (S1) oder das Zwischenspeicherelement fließt.

In dem Beispiel gemäß Fig. 4 ist die Überwachungsschaltung U1 diskret aufgebaut, sie kann aber auch wie bei den Beispielen der Fig. 2 und 3 als integrierte Schaltung ausgeführt sein. Bei dem Einsatz einer integrierten Schaltung als Überwachungsschaltung U1 können weitere Funktionen wie beispielsweise die Ansteuerung des Schalters S1 mit integriert werden.

Die Überbrückungsschaltung wird gemäß Fig. 4 durch eine Stromquelle (Konstantstromquelle) gebildet.

Die Stromquelle (Konstantstromquelle) wird im Einzelnen durch die Transistoren Q4 und Q6 sowie die Widerstände R40, R27 und R29 gebildet.

Die Überbrückungsschaltung kann wie in Fig. 4 dargestellt über einen Vollweggleichrichter D3 über die Filterschaltung L2 mit dem Anschluss für eine Netzspannung, parallel zu dem Gleichrichter GR1, verbunden sein.

Der Gleichrichter, über den die Überbrückungsschaltung (R40, Q4) mit dem Anschluss für eine Netzspannung verbunden ist, kann entweder der gleiche Gleichrichter sein, über den ein Strom in die Induktivität und den Schalter oder das Zwischenspeicherelement fließt (also der Gleichrichter GR1, siehe Fig. 2 und 3), oder es kann ein weiterer Gleichrichter D3 parallel zu diesem ersten Gleichrichter GR1 (siehe Fig. 4) vorhanden sein.

Somit wird ein Verfahren zur Ansteuerung einer LED ermöglicht, wobei die LED über eine Treiberschaltung angesteuert wird, und die Treiberschaltung aus einem Anschluss für eine Netzspannung über eine Filterschaltung (L1) und einen Gleichrichter (GR1) gespeist wird, und die Treiberschaltung ein Zwischenspeicherelement, eine Induktivität (L2) und einen Schalter (S1) aufweist, und wobei eine am Ausgang des Gleichrichters (GR1) vorhandene Überbrückungsschaltung (R40, Q4) deaktiviert wird, wenn ein Strom über den Gleichrichter (GR1) in Treiberschaltung fließt.

Somit kann ein Leuchtmittel für eine LED aufgebaut werden, mit einem Sockel zum Einsatz des Leuchtmittels in einen handelsüblichen Lampensockel, aufweisend eine erfindungsgemäße Treiberschaltung. Es kann auch die Ausführungsform der Fig. 1 mit der der Fig. 2 bis 4 kombiniert werden.

Zum einen kann der Schalter S1 immer geschlossen bleiben, solange der Strom durch den Schalter S1 einen vorgegebenen Schwellenwert nicht erreicht hat, zusätzlich kann eine aktivierbare Überbrückungsschaltung (R40, Q4) vorhanden sein, die nur aktiviert wird, wenn durch den Stromdetektor ein ausreichender Stromfluß detektiert wurde. Auf diese Weise werden zwei Strompfade gebildet, über die ein Strom fließen kann, und somit kann die Überbrückungsschaltung (R40, Q4) so ausgelegt werden, dass sie nur geringe zusätzliche Verluste bei ihrer Aktivierung erzeugt (im Vergleich zu einer Lösung ohne zweiten Strompfad durch den Schalter (S1)).

Es kann auch eine Treiberschaltung für ein Leuchtmittel, vorzugsweise für eine LED, aufweisend einen Anschluss für eine Netzspannung, einen Gleichrichter GR1 und eine Filterschaltung, ein Zwischenspeicherelement (C1), eine Induktivität L2 und einen Schalter S1, gebildet werden, wobei durch hochfrequentes Takten des Schalters S1 Energie über die Induktivität an das Leuchtmittel übertragen werden kann, und am Ausgang des Gleichrichters GR1 kann eine Überbrückungsschaltung (R40, Q4) derart angeordnet sein, dass diese aktiviert ist, wenn das Leuchtmittel (LED) nicht in Betrieb ist.
Dies kann beispielsweise der Fall sein, wenn keine Netzspannung oder nur eine geringe Spannung weit unterhalb der Netzspannung anliegt. Die Überbrückungsschaltung (R40, Q4) kann also so ausgelegt sein, dass sie nur deaktiviert wird, wenn ein Betrieb des Leuchtmittels (LED) erfolgt. Die Überbrückungsschaltung (R40, Q4) kann beispielsweise so verschaltet sein, dass ohne Ansteuerung (Aktivierung) dieser Überbrückungsschaltung (R40, Q4) ein Stromfluß durch diese erfolgt, sobald eine Spannung über der Überbrückungsschaltung (R40, Q4) anliegt.

Die Überbrückungsschaltung (R40, Q4) kann beispielsweise auch derart ausgeführt sein, dass sie, sobald eine geringe Spannung am Eingang der Treiberschaltung anliegt, bereits den Schalter (S1) geschlossen hält, während die Treiberschaltung an sich noch nicht anläuft.

Auf diese Weise kann auch eine bessere Kompatibilität zu sogenannten Netzfreischaltern erreicht werden. Netzfreischalter erkennen, wenn keine Last eingeschaltet ist (also kein nennenswerter Strom durch eine Last fließt), und trennen für diesen Fall den entsprechenden Stromkreis vom Netz. Um ein Wiedereinschalten einer Last (d.h. eines Verbrauchers) zu erkennen, schalten sie üblicherweise eine Spannung mit einem geringen Pegel von beispielsweise 20V auf. Die Überbrückungsschaltung (R40, Q4), die ja aktiviert wäre (da das Leuchtmittel abgeschaltet wurde), würde beim Zuschalten des Leuchtmittels eine Last darstellen, die ausreicht, um den Netzfreischalter auf eine Netzspeisung durchzuschalten.

Zusätzlich kann die Überbrückungsschaltung (R40, Q4) während des Betriebes des Leuchtmittels nur in den Phasen deaktiviert werden, wenn ein Stromfluß durch den Stromdetektor festgestellt wird.

Vorzugsweise weist die Überbrückungsschaltung (R40, Q4) ein schaltbares Element wie beispielsweise einen Transistor (Q4) auf, der angesteuert werden kann und somit die Überbrückungsschaltung (R40, Q4) deaktivieren kann. Die Deaktivierung der Überbrückungsschaltung (R40, Q4) kann durch die Überwachungsschaltung U1 erfolgen.
Unter dem ein Betrieb des Leuchtmittels (LED) ist zu verstehen, dass die Treiberschaltung zur Ansteuerung und Energiespeisung der LED nicht in Betreib ist.

In diesem Zustand ist es aber möglich, dass eine geringe Versorgungsspannung Vin anliegt, die aber nicht ausreicht, dass die Treiberschaltung zur Speisung der LED anläuft, und insbesondere findet in diesem Zustand keine hochfrequente Taktung des Schalters (S1) durch die Treiberschaltung statt. (Wobei der Schalter (S1) durch die Treiberschaltung eingeschaltet werden kann, es findet aber kein schneller (hochfrequenter) Wechsel zwischen Ein - und Ausschalten des Schalters (S1) statt.) Die anliegende Versorgungsspannung Vin kann allerdings ausreichend sein, um bestimmte Teile der Treiberschaltung wie die Überbrückungsschaltung oder die Halteschaltung zu aktivieren.

Das Leuchtmittel kann beispielsweise aber auch eine Gasentladungslampe sein.

Es kann somit gemäß der Erfindung ein Leuchtmittel für eine LED, mit einem Sockel zum Einsatz des Leuchtmittels in einen handelsüblichen Lampensockel, aufweisend eine erfindungsgemäße Treiberschaltung gebildet werden.

## Patentansprüche

1. Treiberschaltung für eine LED, aufweisend einen Anschluss für eine Netzspannung, eine Filterschaltung (L1) und einen Gleichrichter (GR1) ein Zwischenspeicherelement, einen Schalter (S1) und eine Induktivität (L2) mit einer Primärwicklung (L2p) und einer daran gekoppelten Sekundärwicklung (L2s),
wobei die Induktivität (L2) aufmagnetisiert wird, wenn der Schalter (S1) geschlossen ist, und die Induktivität (L2) entmagnetisiert wird, wenn der Schalter (S1) geöffnet ist, und zumindest während der Phase der Entmagnetisierung der Strom durch die Induktivität (L2) die LED speist, wobei die Treiberschaltung an einen handelüblichen Dimmer angeschlossen werden kann, wobei am Ausgang des Gleichrichters (GR1) eine parallel gekoppelte Überbrückungsschaltung (R40, Q4) vorhanden ist, die deaktiviert wird, wenn ein Strom über den Gleichrichter (GR1) in die Induktivität (L2) und den Schalter (S1) und / oder das Zwischenspeicherelement fließt und die Überbrückungsschaltung (R40, Q4) während der Phasen aktiviert ist, in denen der Dimmer einen Teil der Phase abschneidet, um einen Reststrom über die Überbrückungsschaltung (R40, Q4) zu führen und somit den Dimmer zu belasten,
**dadurch gekennzeichnet, dass** ein Stromdetektor zwischen der Überbrückungsschaltung (R40, Q4) und dem Zwischenspeicherelement (C1) enthalten ist, und mittels des Stromdetektors der oben genannte Strom über den Gleichrichter (GR1) in die Induktivität (L2) und den Schalter (S1) und / oder das Zwischenspeicherelement (C1) überwacht werden kann.

2. Treiberschaltung für eine LED, nach Anspruch 1, **dadurch gekennzeichnet**,
das der Stromdetektor durch ein Entkoppelglied (D1), insbesondere durch eine Diode, gebildet wird.

3. Treiberschaltung für eine LED, nach Anspruch 1,
**dadurch gekennzeichnet**,
das der Stromdetektor durch ein Stromüberwachungsglied (R34) gebildet wird.

4. Treiberschaltung für eine LED, nach einem der Ansprüche 1 bis 3,
**dadurch gekennzeichnet,**
**dass** das Zwischenspeicherelement durch einen Filterkondensator (C1) gebildet wird.

5. Treiberschaltung für eine LED, nach einem der Ansprüche 1 bis 4,
**dadurch gekennzeichnet,**
**dass** das Zwischenspeicherelement durch eine Valley Fill Schaltung gebildet wird.

6. Treiberschaltung für eine LED, nach einem der Ansprüche 1 bis 5,
**dadurch gekennzeichnet,**
**dass** der Schalter (S1) immer dann eingeschaltet wird, wenn eine Entmagnetisierung der Induktivität (L2) festgestellt wird.

7. Treiberschaltung für eine LED, nach einem der Ansprüche 1 bis 6,
**dadurch gekennzeichnet,**
**dass** ein Einschalten des Schalters (S1) immer erst bei entmagnetisierter Induktivität (L2) erfolgt.

8. Treiberschaltung für eine LED, nach einem der Ansprüche 1 bis 7,
**dadurch gekennzeichnet,**
**dass** die Induktivität (L2) als potentialtrennendes Glied dient.

9. Treiberschaltung für eine LED, nach einem der Ansprüche 1 bis 8, **dadurch gekennzeichnet,**
**dass** die Ein- und / oder Ausschaltdauer des Schalters (S1) von der erfassten Amplitude des Stromes durch die LED abhängig ist.

10. Treiberschaltung für eine LED, nach einem der Ansprüche 1 bis 9, **dadurch gekennzeichnet,**
**dass** die Induktivität (L2) bei ihrer Entmagnetisierung eine Glättungsschaltung (C2) speist.

11. Treiberschaltung für eine LED, nach einem der Ansprüche 1 bis 10, **dadurch gekennzeichnet,**
**dass** die tJberbrückungsschaltung (R40, Q4) durch einen Widerstand (R40) in Serie mit einem Schalter (Q4) gebildet wird.

12. Treiberschaltung für eine LED, nach einem der Ansprüche 1 bis 11, **dadurch gekennzeichnet,**
**dass** die Überbrückungsschaltung (R40, C4) eine Stromquelle aufweist.

13. Leuchtmittel für eine LED, mit einem Sockel zum Einsatz des Leuchtmittels in einen handelsüblichen Lampensockel, aufweisend eine Treiberschaltung nach einem der vorhergehenden Ansprüche.

## Claims

1. Driver circuit for an LED comprising a connection for a line voltage, a filter circuit (L1) and a rectifier (GR1), an intermediate storage element, a switch (S1) and an inductance (L2) having a primary winding (L2p) and a secondary winding (L2s) coupled thereto,
wherein the inductance (L2) is magnetized when the switch (S1) is closed and the inductance (L2) is demagnetized when the switch (S1) is opened, and at least during the demagnetization phase the current flows through the inductance (L2) to supply the LED,
wherein the driver circuit may be connected to a commercially-available dimmer,
wherein a parallel-coupled bridging circuit (R40, Q4) is provided at the output of the rectifier (GR1), and is deactivated when a current flows in the inductance (L2) and the switch (S1) and/or the intermediate storage element via the rectifier (GR1), while the bridging circuit (R40, Q4) is activated during the phases in which the dimmer cuts off a portion of the phase in order to load a residual current across the bridging circuit (R40, Q4), and thus bias the dimmer,
**characterized in that**
a current detector is included between the bridging circuit (R40, Q4) and the intermediate storage element (C1) in order to monitor the above-mentioned current supplied to the inductance (L2) and the switch (S1) and/or the intermediate storage element (C1).

2. Driver circuit for an LED according to claim 1,
**characterized in that**
the current detector is formed by a decoupling element (D1), in particular by a diode.

3. Driver circuit for an LED according to claim 1,
**characterized in that**
the current detector is formed by a current monitoring element (R34).

4. Driver circuit for an LED according to one of the claims 1 to 3,
**characterized in that**
the intermediate storage element is formed by a filter capacitor (C1).

5. Driver circuit for an LED according to one of the claims 1 to 4,
**characterized in that**
the intermediate storage element is formed by a valley-fill circuit.

6. Driver circuit for an LED according to one of the claims 1 to 5,
**characterized in that**
the switch (S1) is switched on whenever demagnetization of the inductance (L2) is detected.

7. Driver circuit for an LED according to one of the claims 1 to 6,
**characterized in that**
the switch (S1) is only switched on when the inductance (L2) is demagnetized.

8. Driver circuit for an LED according to one of the claims 1 to 7,
**characterized in that**
the inductance (L2) serves as a potential-separating element.

9. Driver circuit for an LED according to one of the claims 1 to 8,
**characterized in that**
the on and/or off duration of the switch (S1) is dependent on the detected amplitude of the current through the LED.

10. Driver circuit for an LED according to one of the claims 1 to 9,
**characterized in that**
the inductance (L2) supplies a smoothing circuit (C2) during its demagnetization.

11. Driver circuit for an LED according to one of the claims 1 to 10,
**characterized in that**
the bridging circuit (R40, 04) is formed by a resistance (R40) in series with a switch (Q4).

12. Driver circuit for an LED according to one of the claims 1 to 11,
**characterized in that**
the bridging circuit (R40, Q4) has a current source.

13. Luminaire for an LED, comprising a base for inserting the luminiare into a commercially-available lamp base, comprising a driver circuit according to one of the preceding claims.

## Revendications

1. Circuit d'attaque pour une DEL, présentant une connexion pour une tension du réseau, un circuit de filtrage (L1) et un redresseur (GR1), un élément de stockage intermédiaire, un commutateur (S1) et une inductance (L2) avec un enroulement primaire (L2p) et un enroulement secondaire (L2s) qui y est couplé,
l'inductance (L2) étant magnétisée quand le commutateur (S1) est fermé, et l'inductance (L2) étant démagnétisée quand le commutateur (S1) est ouvert, et le courant alimentant la DEL à travers l'inductance (L2) au moins pendant la phase de la démagnétisation, le circuit d'attaque pouvant être connecté à un gradateur du commerce,
un circuit de pontage (R40, Q4) couplé en parallèle étant présent à la sortie du redresseur (GR1) et étant désactivé quand un courant s'écoule dans l'inductance (L2) et le commutateur (S1) et/ou l'élément de stockage intermédiaire par le biais du redresseur (GR1), et le circuit de pontage (R40, Q4) étant activé pendant les phases dans lesquelles le gradateur coupe une partie de la phase pour conduire un courant résiduel par le biais du circuit de pontage (R40, Q4) et charger ainsi le gradateur.
**caractérisé en ce qu'**un détecteur de courant est contenu entre le circuit de pontage (R40, Q4) et l'élément de stockage intermédiaire (C1) et, au moyen du détecteur de courant, le courant cité plus haut qui traverse le redresseur (GR1) et s'écoule dans l'inductance (L2) et le commutateur (S1) et/ou l'élément de stockage intermédiaire (C1) peut être surveillé.

2. Circuit d'attaque pour une DEL selon la revendication 1,
**caractérisé en ce que**
le détecteur de courant est formé par un organe de découplage (D1), en particulier par une diode.

3. Circuit d'attaque pour une DEL selon la revendication 1,
**caractérisé en ce que**
le détecteur de courant est formé par un organe de surveillance de courant (R34).

4. Circuit d'attaque pour une DEL selon l'une des revendications 1 à 3,
**caractérisé en ce que**
l'élément de stockage intermédiaire est formé par un condensateur de filtrage (C1).

5. Circuit d'attaque pour une DEL selon l'une des revendications 1 à 4,
**caractérisé en ce que**
l'élément de stockage intermédiaire est formé par un circuit Valley Fill.

6. Circuit d'attaque pour une DEL selon l'une des revendications 1 à 5,
**caractérisé en ce que**
le commutateur (S1) est toujours mis en circuit quand une démagnétisation de l'inductance (L2) est constatée.

7. Circuit d'attaque pour une DEL selon l'une des revendications 1 à 6,
**caractérisé en ce**
**qu'**une mise en circuit du commutateur (S1) n'intervient dans tous les cas que lorsque l'inductance (L2) est démagnétisée.

8. Circuit d'attaque pour une DEL selon l'une des revendications 1 à 7,
**caractérisé en ce que**
l'inductance (L2) sert d'organe de séparation de potentiel.

9. Circuit d'attaque pour une DEL selon l'une des revendications 1 à 8,
**caractérisé en ce que**
la durée de mise en circuit et de mise hors circuit du commutateur (S1) dépend de l'amplitude du courant à travers la DEL qui a été détecté.

10. Circuit d'attaque pour une DEL selon l'une des revendications 1 à 9,
**caractérisé en ce que**,
lors de sa démagnétisation, l'inductance (L2) alimente un circuit de lissage (C2).

11. Circuit d'attaque pour une DEL selon l'une des revendications 1 à 10,
**caractérisé en ce que**
le circuit de pontage (R40, Q4) est formé par une résistance (R40) en série avec un commutateur (Q4).

12. Circuit d'attaque pour une DEL selon l'une des revendications 1 à 11,
**caractérisé en ce que**
le circuit de pontage (R40, Q4) présente une source de courant.

13. Moyen lumineux pour une DEL, avec un socle destiné à l'introduction du moyen d'éclairage dans un socle de lampe du commerce, présentant un circuit d'attaque selon l'une des revendications précédentes.
